# EUROPÄISCHE PATENTSCHRIFT

(11) **EP 2 940 396 B1**
(45) Veröffentlichungstag und Bekanntmachung des Hinweises auf die Patenterteilung: **03.06.2020**
(21) Anmeldenummer: 15165246.8
(22) Anmeldetag: 27.04.2015
(51) Int. Cl.: F24F 13/14, F24F 11/74

(54) **VORRICHTUNG ZUM REGELN EINER DURCHSTRÖMUNG EINES KANALS MIT EINEM FLUID**
DEVICE FOR REGULATING A THROUGH-FLOW OF A DUCT WITH A FLUID
DISPOSITIF DE RÉGLAGE DU PASSAGE D'UN FLUIDE DANS UN CANAL

(30) Priorität: 29.04.2014 DE 102014105966
(43) Veröffentlichungstag der Anmeldung: 04.11.2015
(73) Patentinhaber: SCHAKO Klima Luft Ferdinand Schad KG, 78600 Kolbingen (DE)
(72) Erfinder: Müller, Rainer, Dr., 78600 Kolbingen (DE)
(74) Vertreter: Patentanwälte und Rechtsanwalt Weiß, Arat & Partner mbB

(56) Entgegenhaltungen:
- EP-A1- 1 921 394
- DE-C1- 10 222 673
- US-A- 5 924 922

## Beschreibung

Die Erfindung betrifft eine Vorrichtung zum Regeln einer Durchströmung eines Kanals mit einem Fluid entsprechend dem Oberbegriff von Anspruch 1.

### Stand der Technik

Eine derartige Vorrichtung ist beispielsweise aus der EP 0 615 102 A1 bekannt.

Dort ist in einem Rohrabschnitt eine um eine Drehachse drehbar gelagerte Drosselklappe angeordnet. Dieser Drehachse ist ein Kraftspeicher zugeordnet.

Die Drosselklappe bewegt sich gegen einen Luftstrom in Öffnungslage. Dabei ist der Drehachse eine Einrichtung zugeordnet, welche die Drosselklappe gegen die Kraft des Kraftspeichers verschliesst.

Eine ähnliche Einrichtung ist auch aus der G 92 08 345.5, der DE 32 27 882 A1 und der DE 14 901 bekannt.

In der DE 102 22 673 C1 wird ein Volumenstromregler mit einer schwenkbar in einem Strömungskanal angeordneten Klappe beschrieben, an der über einen Hebelarm ein Rückstellmechanismus eingreift, der eine Feder und eine Einstelleinrichtung zum Einstellen der Rückstellmomentkennlinie mit Hilfe eines Exzenters aufweist. Die Feder ist eine Zugfeder, die Einstelleinrichtung weist einen starren, um eine feste Schwenkachse schwenkbaren Stellhebel auf, der über ein die Zugfeder enthaltendes Zugglied mit dem Hebelarm verbunden ist und an dem der Exzenter angreift.

Die EP 1 921 394 A1 betrifft einen Mauerkasten mit einer Lüftungsöffnung an einem Führungsrohr und einem am Ende des Führungsrohres angeordneten, zwischen einer Schliessstellung und einer Offenstellung beweglichen Verschlussdeckel, wobei sich der Verschlussdeckel, getrieben von der Druckdifferenz zwischen dem Luftdruck in dem Führungsrohr und der äusseren Umgebungsluft, gegen eine Rückstellkraft selbsttätig öffnet und schliesst. Dabei ist ein Bügel erkennbar, der fixiert um ein Schwenklager dreht. Dieser Bügel ist an einem Ende über eine Stange mit dem Verschlussdeckel und an dem anderen Ende jenseits des Schwenklagers über eine Schraubenfeder mit einem gehäusefesten Baulement verbunden. Eine Veränderung der Spannung des Bügels ist nicht vorgesehen. Damit offenbart die EP 1 921 394 A1 eine Vorrichtung gemäß dem Oberbegriff von Anspruch 1.

Auch die US 5 924 922 A beschreibt ein Tellerventil, welches eine Verschlussöffnung eines Luftauslasses mehr oder weniger verschliessen kann. Auch hier ist ein ortsfest um eine Schwenklager drehender Bügel vorgesehen, der einends über ein Gestänge mit dem Tellerventil und anderenends über eine Schraubenfeder mit einem gehäusefesten Haken verbunden ist.

### Aufgabe

Aufgabe der vorliegenden Erfindung ist es, eine o.g. Vorrichtung zu entwickeln, deren Einstellung auf einen sich verändernden Luftstrom wesentlich verbessert ist, bei der vor allem die Feinfühligkeit des Ansprechverhaltens wesentlich erhöht ist.

### Lösung der Aufgabe

Zur Lösung der Aufgabe führen die Merkmale des kennzeichneden Teils von Anspruch 1. Bevorzugte Ausführungsformen sind in den abhängigen Ansprüchen definiert.

Diese erfindungsgemässe Anordnung hat den grossen Vorteil, dass die Einstellung auf mehrere Arten erfolgen kann, die in günstiger Weise aufeinander abgestimmt werden können. Eine Einstellung übernimmt der Kraftspeicher. Dieser kann z.B. ein Gummizug od. dgl. sein, bevorzugt wird wohl eine Schraubenfeder. Dieser Kraftspeicher gewährleistet, dass der Bügel immer wieder in seine gewünschte Ausgangslage zurückgebracht wird bzw. einem sich ändernden Luftstrom und damit einer Kraft, die auf das sich im Kanal bewegende Element einwirkt, eine Gegenkraft entgegensetzt wird. Je höher die auf das sich im Kanal bewegende Element wirkende Kraft ist, umso grösser sollte auch die entgegenwirkende Kraft durch den Kraftspeicher sein. Aus diesem Grunde ist die Spannung des Kraftspeichers einstellbar. Dazu ist der Kraftspeicher an seinem einen Ende mit dem Bügel und an seinem anderen Ende mit einem Anlenkelement verbunden. Dieses Anlenkelement kann beliebige ausgestaltet sein, in einem bevorzugten Ausführungsbeispiel handelt es sich um einen Bolzen.

Auch der Begriff der Aufspannplatte ist sehr weit zu sehen. Darunter sind alle Halterungen zu verstehen, welche die Stelleinrichtung bzw. Teile dieser Stelleinrichtung gegenüber dem Kanal bzw. gegenüber dem sich in dem Kanal bewegenden Element festlegen.

Die Einstellung des Kraftspeichers könnte nun der Einfachheit halber dadurch geschehen, dass der Anlenkbolzen auf der Aufspannplatte ortsveränderbar angeordnet ist. Hier bietet sich beispielsweise ein entsprechender Schieber an, der entlang der Aufspannplatte verschoben werden kann. Auch für das Verschieben des Schiebers sind viele Möglichkeiten denkbar, die von der vorliegenden Erfindung erfasst sein sollen.

In einem verbesserten Ausführungsbeispiel ist aber ein Exzenter angeordnet, der den Bügel etwa mittig angreift. Der Bügel liegt auf diesem Exzenter exzentrisch an, so dass der Bügel bei Drehung des Exzenter geschwenkt werden kann und damit die Spannung des Kraftspeichers beeinflusst wird. Dies ist eine sehr elegante Lösung, da im Gegensatz zur Lageveränderung eines Schiebers das Drehen des Exzenters von aussen auf einfache Art und Weise erfolgen kann. In diesem letzt genannten Fall ist der Schieber eigentlich weniger zu einer Veränderung der Spannung des Kraftspeichers gedacht, sondern zu einer insgesamten Lageveränderung der Stelleinrichtung für den Bügel gegenüber der Drehachse des sich in dem Kanal bewegenden Elements.

Wenn in der vorliegenden Erfindung von Exzenter gesprochen wird, so sollen hier alle Möglichkeiten erfasst sein, die gewährleisten, dass der Bügel mehr oder weniger gegenüber seiner mittigen Abstützung schwenkt.

Auf der anderen Seite der Verbindung mit dem Kraftspeicher ist der Bügel über eine Schubstange mit einem Rad verbunden, das wiederum dem sich in dem Kanal bewegenden Element zugeordnet ist. In der Regel, aber nicht ausschliesslich, handelt es sich bei dem sich in dem Kanal bewegenden Element um eine Klappe, welche im Öffnungsquerschnitt den Kanal mehr oder weniger verschliesst. Meist dreht diese Klappe um eine Drehachse. In diesem Fall ist das Rad der Drehachse aufgesetzt, so dass über das Rad und die Schubstange eine Zug- bzw. Druckkraft auf den Bügel aufgebracht wird. Durch dieses Rad wird aber auch eine Grundeinstellung des sich in dem Kanal bewegenden Elements durchgeführt. Hierzu ist dem Rad ein weiteres Drehelement zugeordnet, welches in einem bevorzugten Ausführungsbeispiel mit einer entsprechenden Zahnung in eine entsprechende Gegenzahnung in oder an dem Rad angreift. Über dieses Drehelement wird eine Grundeinstellung des Rades und damit der Klappe erzeugt.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in ihrer einzigen Figur eine perspektivische Ansicht einer erfindungsgemässen Vorrichtung zum Regeln einer Durchströmung eines Kanals 1 mit einem Fluid. Die Regelung dieser Durchströmung übernimmt eine Klappe 2, die in dem Kanal 1 angeordnet ist und um eine Drehachse 3 drehen kann.

Einem Gewinde 4 dieser Drehachse 3 ist ein Rad 5 aufgesetzt, welches mit einem Drehelement 6 in Wirkverbindung steht. Hierzu besitzt das Drehelement 6 eine Zahnung 7, die, in der Zeichnung nicht näher gezeigt, mit einer entsprechenden, dem Rad 5 zugeordneten Zahnung in Eingriff steht. Das Drehelement 6 und die Verbindung zum Rad 5 ist so ausgelegt, dass das Rad 5 in einem gewissen Winkelbereich um die Drehachse 3 gedreht werden kann.

Das Drehelement 6 selbst sitzt auf einer Aufspannplatte 8 auf, die wiederum über entsprechende Verbindungselement 9 mit dem Kanal 1 verbunden ist. Im vorliegenden Ausführungsbeispiel ist das Drehelement 6 als ein Kreissegment ausgebildet, welches um eine Drehachse 10 drehen kann. Zum Zwecke der besseren Montage kann es in gewissem Umfang auf der Aufspannplatte 8 verschiebbar angeordnet sein. Dies ist aber für die Erfindung von untergeordneter Bedeutung.

Das Rad 5 wiederum ist mit einem Bügel 11 an dessen einen Ende verbunden. Zur Verbindung ist eine Schubstange 12 vorgesehen, die im vorliegenden Ausführungsbeispiel S-förmig gekrümmt ist und mit ihren jeweiligen gekrümmten Enden 13.1 und 13.2 ein exzentrisch angeordnete Bohrung 14 in dem Rad 5 und ein Loch 15 in dem Bügel 11 durchdringt. Dem Loch 15 sind weitere Löcher zugeordnet, wodurch eine Position der Schubstange 12 gegenüber dem Bügel 11 verändert werden kann.

Etwa mittig stützt sich der Bügel 11 gegen einen Exzenter 16 ab, der wiederum gegenüber einer zungenförmigen Halterung 17 drehbar angeordnet ist. Der Übersichtlichkeit halber ist eine entsprechende Drehachse nicht gezeigt, die Drehrichtung ist lediglich durch den Doppelpfeil 18 angedeutet.

Der Bügel 11 stützt sich an dem Exzenter 16 so ab, dass er quasi um den Exzenter in einem gewissen Umfang schwenken kann. Dies soll durch die Pfeile 19.1 und 19.2 dargestellt sein.

Die Halterung 17 ist mit einem Schieber 20 verbunden, welcher auf der Aufspannplatte 8 gleitbar angeordnet ist. Geführt wird der Schieber 20 dabei durch entsprechende Bolzen 21.1 und 21.2, die in ein Langloch 22 in der Aufspannplatte 8 eingreifen.

Von dem Schieber 20 ragt auch ein Bolzen 23 auf, der ein Anlenkelement für einen Kraftspeicher 24 darstellt. Dieser Kraftspeicher 24 kann eine Schraubenfeder sein. Er ist einerseits mit dem Bolzen 23 und andererseits mit einem weiteren Ende 25 des Bügels 11 verbunden.

Die Funktionsweise der vorliegenden Erfindung ist folgende:
Zur anfänglichen Einstellung der Öffnungslage der Klappe 2 in dem Kanal 1 wird über das Drehelement 6 das Rad 5 bewegt. Hierdurch kann ein vom Kunden gewünschter Volumenstrom oder ein werksseitig vorgegebener Referenzvolumenstrom eingestellt werden.

Um aber seiner Aufgabe gerecht zu werden, nämlich in einem komplexen Rohrleitungssystem eine selbsttätige Regelung der Luftmengenverteilung vorzunehmen, kann diese Einstellung nicht fixiert sein, sondern es muss die Möglichkeit bestehen, dass je nach Luftmenge das Rad 5 um die Drehachse 3 drehbar ist, damit die Klappe 2 mehr oder weniger den Querschnitt des Rohrs 1 verschliessen kann. Hierzu sind Regelungselemente vorgesehen. Dazu gehört vor allem der Bügel 11, der einerseits über die Schubstange 12 in seinem Abstand zum Rad 5 relativ fixiert ist. Dieser Abstand kann allerdings durch Einsetzen des Schubstange 12 in die unterschiedlich positionierten Löcher 15 am Ende des Bügels 11 verändert werden.

Der Kraftspeicher 24, der den Bügel 11 am anderen Ende angreift, wirkt einem von der Luftströmung auf das Klappenblatt 2 aufgebrachten Druck entgegen. Dabei schwenkt der Bügel 11 um den Exzenter 16, wobei dies sogar mehr ein Vibrieren sein kann.

Der Exzenter 16 hat die Aufgabe, wenn er gegenüber der Halterung 17 gedreht wird, den Bügel 11 beispielsweise in Richtung der Pfeile 19.1 und 19.2 zu bewegen bzw. einem entsprechenden Druck des Bügels 11 nachzugeben, wobei der Kraftspeicher 24 in diesem Fall mehr entspannt wird. Damit wird aber auch der Klappe 2 die Möglichkeit gegeben, sich leichter um die Drehachse 3 drehen zu können.

Insgesamt kann die Anordnung aus Exzenter, Bügel, Halterung, Kraftspeicher 24 und Bolzen 23 gegenüber der Drehachse 3 der Klappe 2 durch Verschieben des Schiebers 20 verstellt werden. Dies verbessert nochmals die Feinfühligkeit des Ansprechverhaltens der Klappe 2 auf einen sich ändernden Luftstrom.

**Bezugszeichenliste**

| | | | | | |
|---|---|---|---|---|---|
| 1 | Kanal | 34 | | 67 | |
| 2 | Klappe | 35 | | 68 | |
| 3 | Drehachse | 36 | | 69 | |
| 4 | Gewinde | 37 | | 70 | |
| 5 | Rad | 38 | | 71 | |
| 6 | Drehelement | 39 | | 72 | |
| 7 | Zahnung | 40 | | 73 | |
| 8 | Aufspannplatte | 41 | | 74 | |
| 9 | Verbindungselemente | 42 | | 75 | |
| 10 | Drehachse | 43 | | 76 | |
| 11 | Bügel | 44 | | 77 | |
| 12 | Schubstange | 45 | | 78 | |
| 13 | Ende | 46 | | 79 | |
| 14 | Bohrung | 47 | | | |
| 15 | Loch | 48 | | | |
| 16 | Exzenter | 49 | | | |
| 17 | Halterung | 50 | | | |
| 18 | Drehrichtung | 51 | | | |
| 19 | Pfeil | 52 | | | |
| 20 | Schieber | 53 | | | |
| 21 | Bolzen | 54 | | | |
| 22 | Langloch | 55 | | | |
| 23 | Bolzen | 56 | | | |
| 24 | Kraftspeicher | 57 | | | |
| 25 | Ende | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Vorrichtung zum Regeln einer Durchströmung eines Kanals (1) mit einem Fluid, insbesondere mit Luft, wobei ein Querschnitt des Kanals (1) durch ein sich in dem Kanal bewegenden Element (2) mittels einer Stelleinrichtung auf einer Aufspannplatte (8) veränderbar ist, wobei dem sich in dem Kanal bewegenden Element (2) ein Bügel (11) zugeordnet ist, der an seinem einen Ende mit dem sich in dem Kanal bewegenden Element (2) und an seinem anderen Ende über einen Kraftspeicher (24) mit einem Anlenkelement (23) auf der Aufspannplatte (8) verbunden ist, wobei sich der Bügel (11) zwischen den beiden Verbindungen abstützt,
**dadurch gekennzeichnet,**
**dass** das Anlenkelement (23) ein Bolzen ist, der von der Aufspannplatte (8) aufragt und das Anlenkelement (23) auf der Aufspannplatte (8) ortsveränderbar angeordnet ist.

2. Vorrichtung nach Anspruch 1, **dadurch gekennzeichnet, dass** der Kraftspeicher (24) eine Schraubenfeder ist.

3. Vorrichtung nach Anspruch 1 oder 2, **dadurch gekennzeichnet, dass** das Anlenkelement (23) auf einem Schieber (20) aufsitzt, der entlang einem Langloch (22) in der Aufspannplatte (8) führbar ist.

4. Vorrichtung nach wenigstens einem der vorhergehenden Ansprüche, **dadurch gekennzeichnet, dass** zu einer bevorzugt etwa mittigen Abstützung des Bügels (11) ein Exzenter (16) der Aufspannplatte (8) zugeordnet ist.

5. Vorrichtung nach Anspruch 4, **dadurch gekennzeichnet, dass** der Bügel (11) gegenüber dem Exzenter (16) schwenkbar ist.

6. Vorrichtung nach Anspruch 4 oder 5, **dadurch gekennzeichnet, dass** der Exzenter (16) über eine zungenförmige Halterung (17) mit dem Schieber (20) verbunden ist.

7. Vorrichtung nach Anspruch 6, **dadurch gekennzeichnet, dass** der Exzenter (16) auf der Halterung (17) drehbar angeordnet ist.

8. Vorrichtung nach wenigstens einem der vorhergehenden Ansprüche, **dadurch gekennzeichnet, dass** dem sich in dem Kanal bewegenden Element (2) ein Rad (5) zugeordnet ist, welches exzentrisch mit dem Bügel (11) verbunden ist.

9. Vorrichtung nach wenigstens einem der vorhergehenden Ansprüche, **dadurch gekennzeichnet, dass** die Verbindung zwischen dem sich in dem Kanal bewegenden Element (2) und dem Bügel (11) über eine Schubstange (12) erfolgt.

10. Vorrichtung nach Anspruch 8 oder 9, **dadurch gekennzeichnet, dass** dem Rad (5) ein Drehelement (6) zugeordnet ist.

11. Vorrichtung nach Anspruch 10, **dadurch gekennzeichnet, dass** das Drehelement (6) eine Zahnung (7) aufweist, die mit dem Rad (5) bzw. einer entsprechenden Zahnung am Rad in Eingriff steht.

12. Vorrichtung nach wenigstens einem der vorhergehenden Ansprüche, **dadurch gekennzeichnet, dass** das sich in dem Kanal bewegende Element (2) eine Dämpfungsklappe ist, die um eine Mittelachse (3) dreht.

13. Vorrichtung nach Anspruch 12, **dadurch gekennzeichnet, dass** das Rad (5) der Mittelachse (3) der Dämpfungsklappe (2) aufgesetzt ist.

## Claims

1. Device for regulating a flow of a fluid, in particular air, through a channel (1), wherein a cross-section of the channel (1) can be varied by an element (2) moving in the channel by means of an adjusting device on a clamping plate (8), the element (2) moving in the channel being assigned a bracket (11) which is connected at one end to the element (2) moving in the channel and at the other end via a force accumulator (24) to an articulation element (23) on the clamping plate (8), the bracket (11) being supported between the two connections,
**characterized in that**
the articulation element (23) is a bolt which projects from the clamping plate (8), and the articulation element (23) is arranged on the clamping plate (8) such that its position can be changed.

2. Device according to claim 1, **characterized in that** the force accumulator (24) is a helical spring.

3. Device according to claim 1 or 2, **characterised in that** the articulation element (23) rests on a slide (20) which can be guided along an elongated opening (22) in the clamping plate (8).

4. Device according to at least one of the preceding claims, **characterised in that** an eccentric means (16) is associated to the clamping plate (8) for a preferably approximately central support of the bracket (11).

5. Device according to claim 4, **characterised in that** the bracket (11) is pivotable relative to the eccentric means (16).

6. Device according to claim 4 or 5, **characterised in that** the eccentric means (16) is connected to the slide (20) via a tongue-shaped holder (17).

7. Device according to claim 6, **characterized in that** the eccentric means (16) is rotatably arranged on the support (17).

8. Device according to at least one of the preceding claims, **characterized in that** the element (2) moving in the channel is associated with a wheel (5) which is eccentrically connected to the bracket (11).

9. Device according to at least one of the preceding claims, **characterised in that** the connection between the element (2) moving in the channel and the bracket (11) is made by means of a push rod (12).

10. Device according to claim 8 or 9, **characterized in that** a rotating element (6) is associated with the wheel (5).

11. Device according to claim 10, **characterized in that** the rotating element (6) has a toothing (7) which engages with the wheel (5) or a corresponding toothing on the wheel.

12. Device according to at least one of the preceding claims, **characterized in that** the element (2) moving in the channel is a damping flap rotating about a central axis (3).

13. Device according to claim 12, **characterized in that** the wheel (5) is fitted on the central axis (3) of the damping flap (2).

## Revendications

1. Dispositif de réglage d'un passage dans un canal (1) par un fluide, en particulier de l'air, dans lequel une section du canal (1) peut être modifiée par un élément (2) se déplaçant dans le canal au moyen d'un dispositif de réglage sur une plaque de fixation (8), dans lequel à l'élément (2) se déplaçant dans le canal est associé un étrier (11) qui est connecté à l'une de ses extrémités à l'élément (2) se déplaçant dans le canal et à son autre extrémité, par l'intermédiaire d'un accumulateur de force (24), à un élément d'articulation (23) sur la plaque de fixation (8), l'étrier (11) s'appuyant entre les deux connexions,
**caractérisé par le fait**
**que** l'élément d'articulation (23) est un boulon qui ressort de la plaque de fixation (8) et que l'élément d'articulation (23) est disposé de manière à pouvoir être déplacé sur la plaque de fixation (8).

2. Dispositif selon la revendication 1, **caractérisé par le fait que** l'accumulateur d'énergie (24) est un ressort hélicoïdal.

3. Dispositif selon la revendication 1 ou 2, **caractérisé par le fait que** l'élément d'articulation (23) se trouve sur un coulisseau (20) qui peut être guidé le long d'un trou oblong (22) dans la plaque de fixation (8).

4. Dispositif selon au moins l'une des revendications précédentes, **caractérisé par le fait que**, en vue d'un appui de préférence environ central de l'étrier (11), un excentrique (16) est associé à la plaque de fixation (8).

5. Dispositif selon la revendication 4, **caractérisé par le fait que** l'étrier (11) peut pivoter par rapport à l'excentrique (16).

6. Dispositif selon la revendication 4 ou 5, **caractérisé par le fait que** l'excentrique (16) est connecté au coulisseau (20) par l'intermédiaire d'un support en forme de languette (17).

7. Dispositif selon la revendication 6, **caractérisé par le fait que** l'excentrique (16) est disposé de manière rotative sur le support (17).

8. Dispositif selon au moins l'une des revendications précédentes, **caractérisé par le fait qu'**à l'élément se déplaçant dans le canal (2) est associée une roue (5) qui est connectée de manière excentrique à l'étrier (11).

9. Dispositif selon au moins l'une des revendications précédentes, **caractérisé par le fait que** la connexion entre l'élément se déplaçant dans le canal (2) et l'étrier (11) a lieu par l'intermédiaire d'une tige de poussée (12).

10. Dispositif selon la revendication 8 ou 9, **caractérisé par le fait qu'**à la roue (5) est associé un élément de rotation (6).

11. Dispositif selon la revendication 10, **caractérisé par le fait que** l'élément de rotation (6) présente une denture (7) qui est en prise avec la roue (5) ou une denture correspondante sur la roue.

12. Dispositif selon au moins l'une des revendications précédentes, **caractérisé par le fait que** l'élément se déplaçant dans le canal (2) est un clapet amortisseur qui tourne autour d'un axe central (3).

13. Dispositif selon la revendication 12, **caractérisé par le fait que** la roue (5) est placée sur l'axe central (3) du clapet amortisseur (2).
